# EUROPÄISCHE PATENTSCHRIFT

(11) **EP 0 354 487 B1**
(45) Veröffentlichungstag und Bekanntmachung des Hinweises auf die Patenterteilung: **14.04.1993**
(21) Anmeldenummer: 89114429.7
(22) Anmeldetag: 04.08.1989
(51) Int. Cl.: G04G 15/00, G05B 19/10

(54) **Elektronische digitale Schalt- und/oder Regelvorrichtung, insbesondere Schaltuhr**
Electronic digital switching and/or control apparatus, especially a time switch
Appareil électronique, numérique, de commutation et/ou de régulation, en particulier interrupteur horaire

(30) Priorität: 11.08.1988 DE 3827327
(43) Veröffentlichungstag der Anmeldung: 14.02.1990
(73) Patentinhaber: LEGRAND GmbH, D-59491 Soest (DE)
(72) Erfinder: Brandenberg, Winfried, Ing., D-5778 Meschede-Freienohl (DE); Adams, Manfred, Dipl.-Ing., D-4770 Soest (DE)
(74) Vertreter: Hanewinkel, Lorenz, Dipl.-Phys.

(56) Entgegenhaltungen:
- EP-A- 0 197 336
- DE-A- 3 123 711

## Beschreibung

Die Erfindung betrifft eine elektronische digitale Schalt- und/oder Regelvorrichtung, insbesondere eine Schaltuhr, mit einer Anzeigeeinrichtung und mit einer Bedienvorrichtung für eine Einstellung der aktuellen Uhr-Zeit einer einstellbaren Uhr, für eine Sommer-Winter-Zeitumstellung, für eine Einstellung eines Ferien-Programms und für einen handeingestellten Betrieb, mit einem ersten Bedienelement für eine Programmierung und Abrufung von gespeicherten Teilprogrammen aus Speicherzellen eines Programmierspeichers und mit einem zweiten Bedienelement für eine wahlweise Eingabe und Abrufung der laufenden Zeit aus der Uhr sowie eine Eingabe von in Zählern zu speichernder Schaltzeiten und eine Abrufung darin gespeicherter Schaltzeiten, wobei durch kombinierte Betätigungen des ersten und zweiten Bedienelements diese ihnen zugeordneten Funktionen steuerbar oder beeinflußbar sind, und mit einer Vergleicher-Einheit zum Vergleichen von ausgangseitig des Speichers jeweils adressiert erscheinenden programmierten EIN- und AUS-Schaltzeiten in Stunden und Minuten einerseits und andererseits den aktuellen Uhr-Tageszeiten und Wochentagsdaten von der Uhr, wobei die gespeicherten Teilprogramme als Datensätze in Zwischenspeichern so formatiert sind, daß sie mit Hilfe mehrfacher Betätigungen der besagten Bedienelemente schrittweise einzeln aus einer organisierten Folge von Daten von seriell in adressierbar belegten oder belegbaren Registern gespeicherten Funktionsblöcken mit dem ersten Bedienelement abrufbar sind, wobei mit einem Rücksprung von einer letzten Stelle der jeweils abzurufenden Folge oder mehrerer solcher gleichartigen Folgen schleifenartig zu einer ersten Stelle der Folge gesteuert zurückgekehrt wird und wobei jeweils eine Teil-Serien-Eingabe mit einem dritten Bedienelement in ein formatiertes Register des Programmierspeichers abgespeichert und abgeschlossen wird, während dessen die Anzeige einer nächstfolgenden Programmstufe in der Anzeigeeinrichtung erfolgt oder wobei die gespeicherten Daten der Folgen jeweils mit Hilfe von in einem Befehlsspeicher enthaltenen Routinen mit periodischen Funktionsschleifen entsprechend dem betreffenden Teilprogramm mit einer überlappenden Funktion ausgelesen werden.

Eine derartige Schaltuhr ist aus DE-A-3 123 711 bekannt. Diese enthält einen Speicher, in den eine Folge von Schaltzeitpunkten eingebbar ist, wozu diese mittels Tastenbetätigung in einen Zwischenspeicher eingegeben und auf einer Anzeigevorrichtung dargestellt werden und nach einer automatischen Zulässigkeitsprüfung mit einer Funktionstastenbetätigung in den Speicher eingeschrieben werden. Mittels Betätigungen einer Lesetaste lassen sich die Schaltzeitpunkte nacheinander aus dem Speicher in den Zwischenspeicher auslesen und zur Anzeige bringen. Diese beschränkten Steuerungsmöglichkeiten der Programmierung sind nur für einfache Aufgaben geeignet.

Weiterhin ist eine elektronische Schaltuhr für digitale Schalt- und Regelaufgaben durch die DE-A-32 14 372 bekannt, die eine Bedieneinrichtung mit einer Tastatur und darin als Bedienelemente mehrere Tastschalter aufweist, womit alle vorgesehenen EIN- und AUS-Schaltzeiten, Schaltkanäle, die zugeordneten Wochentage usw. zu jedem Zeitpunkt und unabhängig voneinander, d.h. parallel, und korrigierbar eingestellt werden können. Naturgemäß ist hierfür ein hoher schaltungstechnischer Aufwand unverzichtbar.

Weiterhin ist aus der EP-A-0 197 336 eine elektronische Schaltuhr bekannt, deren Aufwand an Bedienelementen extrem, nämlich zwei Taster, reduziert ist, so daß die verständlicherweise zahlreichen Einstellmaßnahmen im Laufe einer zwingend notwendigen öfteren Wiederholung der mehr oder weniger großen Zahl von Betätigungen der Bedienelemente durchgeführt werden müssen. Es ist leicht erkennbar, daß dabei häufig Fehleinstellungen unvermeidbar sind und entsprechend wiederholte umständliche Korrekturen in Kauf genommen werden müssen.

Der vorliegenden Erfindung liegt die Aufgabe zugrunde, die eingangs bezeichnete Vorrichtung bezüglich der Bedienbarkeit, d.h. der Einstellung und Wahl von Programmen, übersichtlicher und einfacher zu gestalten und damit die Bedienung wesentlich zu beschleunigen.

Diese Aufgabe wird dadurch gelöst, daß die genannten Register, die genannten Zähler und die genannten Zwischenspeicher, jeweils gemäß einer hierarchischen Ordnung dieser Register, Zähler und Zwischenspeicher durch eine Formatierung der adressierbaren Speicherzellen in vorbestimmbarer Reihenfolge bei, gegebenenfalls wiederholter, Betätigung eines zweiten der Bedienelemente für eine Serie von eingestellten Werten bearbeitbar sind, so
- daß der jeweilige Programmzweig mit der zweiten Bedieneinheit für den Zähler für den Wochentag der AUS-Schalter über einen Vergleicher für seinen Inhalt und den EIN-Schalt-Wochentag nur bei dem Vergleichsergebnis, daß die AUS-Schaltzeit größer als die EIN-Schaltzeit ist, übereinstimmend mit den Daten des EIN-Schalt-Wochentags automatisch übernommen wird, und bei dem Vergleichsergebnis, daß die AUS-Schaltzeit kleiner als die EIN-Schaltzeit ist, die AUS-Schaltzeit auf den folgenden Wochentag umgestellt wird,
   und/oder
- daß der Speicher für die Stunden mit einem Umschalter zwischen zwei benachbarten, um eine Stunde verschiedenen Stelle oder gegebenenfalls um ein Vielfacher davon versetzten Speicherstellen verbunden ist, der mit Hilfe der Sommer/Winter-Schaltung, insbesondere einer "±1h"-Taste über einen Schalter zwischen den Stufen +1h, -2h, +1h und gegebenenfalls zurück +1h usw. um die vorgegebene Zeitspanne versetzbar ist,
   und/oder
- daß in eine vorgewählte Folge von Tagen einer vorgewählten Folge von Wochen statt der Schaltzeiten dieser programmierten Tage diejenigen programmierten Schaltzeitdaten anderer Tage, insbesondere des Sonntags, durch einen Vorwahlzähler gemäß der Auswertung einer Vergleichereinheit austauschbar einfügbar sind und hierbei ein Zähler je Wochentag fortgeschaltet wird, bis ein jeweils vorgewählter Anfangszählerstand abgearbeitet ist, wonach der normale Programmablauf fortgesetzt wird.

Weitere Ausgestaltungen der Erfindung sind Gegenstände der Unteransprüche.

Zur Vorrichtung gehören folgende Baugruppen:
- Eine einstellbare Uhr für die aktuelle Uhrzeit,
- eine "Sommer-/Winter"-Zeitumstellung,
- eine Einstellung eines Feiertags- (Pseudo-Sonntags-) Programms
- eine von Hand ausgelöste Einmal-Schaltung oder Dauer-Schaltung und
   eine Einstellung einer Dauer-Handschaltung, die über eine bestimmbare Tageszahl (Ferien-Programm) programmierbar ist
- wobei durch eine kombinierte Betätigung solcher Einstellungen deren Funktionen steuerbar oder beeinflußbar sind, und
- eine Vergleicher-Einheit zum Vergleich von Inhalten der Speicherzellen, nämlich den programmierten EIN- (I) und AUS-Schaltzeiten (O) in Stunden (h) und Minuten (m) einerseits mit den aktuellen Uhr-Tageszeiten (h, m) und Wochentagsdaten (d) andererseits.

Im folgenden sind Ausführungsbeispiele der Erfindung anhand der Zeichnung beschrieben; es stellen dar:
- Fig. 1A:: Übersicht über die in einer Schleife enthaltene Folge von Teilprogrammen mit in Registern formatiert gespeicherten Funktionsblöcken gemäß einem Kombinationsexemplar des Ausführungsbeispiels der nachfolgenden Beschreibung mit folgenden auf Abfrage der Schleife nacheinander erscheinenden Display-Bildern;
(a) IST-Zustand der gespeicherten Uhrzeit und des Wochentags,
(b) bei Bedarf: Uhrzeit stellen,
(c) bisher hintereinander eingegebene TeilprogrammBlöcke (c1, c2, c3),
(d) Fall der gewollten Überarbeitung der für EIN- und AUS-Schaltzeit (noch nicht vorliegende) logisch richtigen Zuordnung der Wochentage,
(e) anschließend an die gespeicherten Teilprogramme immer abrufbar:
   je eine Anzeige für 7 Tage- und 5 Tage-Woche fest,
   und für ganze Woche mit allen Wochentagen frei verfügbar
   (e1), (e2) und (e3),
   mit den zugehörigen Teil-Routinen für einige Programm-Varianten
vorzugsweise für Bedienung vom Installateur vorgesehen;
- Fig. 1B:: Neben-Variante: Eingaben löschen
einzelne Eingabe, Funktionsblock, Datensatz, Teilprogramm
- Fig. 1C:: (5) Umschaltung "Sommer-/Winter-Zeit",
(6) Handschalter-Betätigungen,
(7) Kurz-Ferien-Programm (z. B. Pseudo-Sonntage);
- Fig. 1D:: Details zu Fig. 1A, Fall (d);
- Fig. 2:: Blockschaltbild einer Variante für freie Programmierung nach Tageszeiten in Minuten, Stunden, Wochentagen wahlweise für EIN- und AUS-Schaltung, sowie Ausgangskanal;
- Fig. 3:: Blockschaltbild einer Variante der Programmierung für festen Block von Wochentagen, freie Wahl der übrigen EIN- und AUS-Schaltdaten wie Fig. 2 in Verbindung mit Vergleicher-Einheit der Entscheidungs-Logik eines Ausgangskreises;
- Fig. 4:: eine Variante für die sichere und bedienerfreundliche Umschaltung von Sommer- auf Winter-Zeit und umgekehrt durch die Ergänzung der Gruppe von Uhr-Baueinheiten für Zeitsignal-Versorgung;
- Fig. 5:: ausführliche Darstellung der inneren Organisation der Speicher- und zugehörigen Ladungs-Baugruppen (Fig. 2 und 3);
- Fig. 6:: Detailliert in Fig. 6a bis Fig.6c, Ausführungsbeispiele des neuen digitalen elektronischen Schalt- und Regel-Geräts mit einem Mikro-Computer in Kombination mit einer Schaltungsgruppe für mehrere über Adreß-Zähler und Zählereinheiten selektiv anwählbare Schleifen-Programmspeicher und deren Auswertung durch wahlweisen Betrieb gleichzeitig anwählbarer Programme.

Fig. 1A zeigt das Ablaufdiagramm des aus verschieden disponierbaren Teilprogrammen, die ebenfalls als Folgen von Funktionsblöcken durch Betätigung des betreffenden Bedienungselements in die Anzeigeeinrichtung nacheinander einzeln- mit der Funktionswahltaste (183) als erstem Bedienelement - abrufbar, durch Eingaben - mit der Stelltaste (102) - ladbar und veränderbar und in Registern eines zugehörigen Arbeitsspeichers - mit dem Quittungstaster (104) - weiterleitbar sind, zusammengesetzten Programm-Menüs und den zugehörigen Bedienungsarten:
Menü-Stufen, vorgesehen für vorzugsweise Bedienung durch den Installateur:
1. Vorbereitung der Arbeit mit der Schleife des Programm-Menüs:
   (a) Anzeige der Ursprungs-Einstellung Uhrzeit und Wochentag;
   (b) bei Bedarf: Uhrzeit stellen;
2. eigentliche Auswertung der übrigen Komponenten der Schleife:
   (c) Anfrage der Bilder von Datensätzen bereits eingegebener Teilprogramme:
      (c1) Blockprogramm mit fester Woche (7 Tage) Mo. - So.,
      (c2) Blockprogramm mit fester Woche (5 Tage) Mo. - Fr.,
      (c3) frei eingegebener Block - Wochentage wahlweise,
   (d) noch Anfrage:
      bei diesem Beispiel ist angenommen, daß eine Überarbeitung notwendig ist; (EIN- und AUS-Schaltzeit logisch richtig zugeordnet),
3. (e) ursprünglich immer und nachher auch: Masken von formatierten Zeitmustern (00.00) und Wochentage-Mustern (- - - ... -):
   (e1) Wochentage-Block (7 Tage fest) (Mo. - So.)
   (e2) Wochentage-Block (5 Tage fest) (Mo. - Fr.)
   (e3) Wochentage wahlfrei wie Schaltzeiten und Kanäle

- Fig. 1B: Neben-Variante: Eingabe löschen
einzelne Eingabe
Funktionsblock
Datensatz
Teilprogramm
- Fig. 1C: Menü-Stufen bzw. -Details, vorzugsweise vorgesehen für Bedienung vom Anwender:
5. Umschaltung Sommer-Winter-Zeit
6. Handschalter-Betätigungen einmal schaltend, Dauer-EIN/Dauer-AUS zeitlich begrenzt (permanent) programmiert vorgegeben
7. Kurz-Ferien-Programm (z. B. Pseudo-Sonntage)
Erläuterungen zu dem Beispiel des Programm-Falles von (d): In der zeichnerischen Darstellung der Fig. 1A ist angenommen, daß die Bedienung zur Erstellung bzw. Ergänzung des Programms an dieser Stufe angelangt ist und nach der Betätigung des ersten Bedienelements (183) bereits das zweite Bedienelement (102), die Stelltaste für Stunden der EIN-Schaltzeit betätigt ist, weil das sichtbar gewordene Programmbild der zugehörigen Maske geändert werden soll. In diesem Falle müssen also alle Schritte dieses Unterprogramms durchlaufen werden, bis nach Betätigung der Quittierungstaste, des dritten Bedienelements (104), alle Teilabschnitt dieses Programms abgearbeitet und alle gewählten Datengruppen dieses Datensatzes vom Arbeitsspeicher übernommen und für die Anarbeitung der ganzen Schleife von darin organisierten Folgen von Registerspeichern für den Betrieb des beschriebenen elektronischen digitalen Schalt- und/oder Regelgeräts, insbesondere einer Schaltuhr, vorbereitet sind.

Die Baugruppen (83, 85, 87) sind unter Fig. 5 näher beschrieben.

Nach Durchlauf der weiteren Datensätze, falls noch solche endgültig programmiert sind, oder weiterer Anfrage der verbleibenden Masken, springt der Zustand der Schleife auf ihren Anfang zurück. Die so festgelegten einzelnen Stufen der programmierten bzw. gespeicherten Datensätze werden dann automatisch von der Verarbeitungs-Elektronik gemäß dem gespeicherten Programm abgearbeitet.

Das Anlaufdiagramm der verschieden disponierbaren Teilprogramme in Fig. 1A ist aufgebaut auf wählbaren Betätigungen der Funktionswahltasten, der Stell-Tasten in verschieden serieller Kombination und in durchgehender Folge
(a) bei festvorgegebenem Block von Wochentagen und in Erweiterung von jeweiliger Betätigung der Stelltasten in Kombination mit Quittierung bei Anzeige der EinschaltdatenGruppe für eine EIN-Schaltzeit und dann für eine AUS-Schaltzeit und schließlich die Kanalwahl,
   sowie zum Anschluß durch Betätigung der Funktionstaste,
(b) bei freiwählbarem Block von Wochentagen zunächst für die EIN-Schaltzeit, Wochentag(e), nach einer weiteren Folge von Stell- und Quittierungstasten und Betätigung der Funktionstaste für AUS-Schaltzeit und Wochentag(e) bei Anzeige der AUS-Schaltzeitgruppe,
   letztere mit logisch richtiger Anzeige der Ausschalttage nach Vergleich der Werte der EIN-Schaltdaten mit denen der AUS-Schaltdaten oder durch zusätzliche Betätigung der Stelltaste vor der Quittierung anschließend an die nochmalige Betätigung der Funktionstaste,
   sowie zum Anschluß durch Betätigung der Funktionstaste und Betätigung der Stell- und Quittierungstasten für die Kanalwahl,
   sowie zum Anschluß durch Betätigung der Funktionstaste und Rückkehr ins Menü.

Jedes Teilprogramm des Programm-Menüs und gegebenenfalls jedes seiner Teilabschnitte ist getrennt durch Betätigung der Funktionswahltaste abzuschließen, wodurch die Eingabe eines anderen Teilprogramms freigegeben wird. Jedes der komplett eingegebenen Teilprogramme wird der Reihe nach durch mehrmalige Betätigung der Funktionswahltaste ("Uhr"-Symbol gekennzeichnet) als vollständiges Bild auf der Anzeige-Einrichtung angezeigt, bis die Funktionswahl zum ersten Teilspeicher des Menüs zurückkehrt. Bei vollem Anwender-Programmspeicher wird dies angezeigt.

Die Programmierung läuft, wie man sieht, mit einer abwechselnden Folge der Betätigung der Funktionstaste - zu Beginn einer Serie einmalig mit blinken - und der Stelltaste - ein- oder mehrmalig - und des Quittierungstasters - einmalig - worauf das nächste zur Eingabe freigegebene Bild des Menüs blinkt.

Die Anfangsstation des Programm-Menüs wird durch das Bild "Montag, 0 Uhr" und durch nicht-gefüllt Kreise als Symbole für "Kanal" angezeigt; ein Doppelpunkt zwischen Stunden- und Minuten-Anzeige blinkt. Nach erster Betätigung der Funktionswahltaste erscheint das "Uhr-Symbol" für die Weisung "Uhrzeit stellen".

Wiederholtes Betätigen der Stelltaste bewirkt eine Zunahme der Stundenanzeige jeweils "um 1" aufwärts und fortdauernde Betätigung ein automatisches Weiterzählen - nach einer gewissen Wartezeit - beschleunigt und zwar so lange, bis die Stelltaste losgelassen wird; dies entspricht dem Stand der Technik. Wenn der Sollwert erreicht ist, wird er durch Betätigen der Quittierungstaste in den zuständigen Speicher übernommen, wonach die nachfolgende Anzeige - hier die Minuten-Anzeige - blinkt. Nach nachmaliger Betätigung der Stelltaste wiederholt sich die Funktion wie bei der Stundenanzeige bis zur Quittierung und Übernahme.

Es ist das wesentliche Prinzip des neuen elektronischen digitalen Schaltgeräts, daß es auf der konsequenten mehrfachen Anwendung der vorbeschriebenen Prozedur beruht, was man ohne weiteres mit Hilfe der schematischen Übersicht der Fig. 1 und der daraus abgeleiteten Schlußfolgerung erkennt, unter welchen Bedingungen die Prozedur auf die Einstellung der Schaltzeiten für EIN- und AUS-Schaltzeit zwingenden oder freiwählbaren Wochentage und gegebenenfalls in welcher Weise auf die Kanalwahl anwendbar ist. In der einleitenden Übersicht ist schon die Unterscheidung zwischen zwingender, für EIN- und AUS-Schaltung übereinstimmender Programmierung und logisch richtiger Zuordnung der Wochentage und die für frei programmierbare Auswahl der Schalttage unabhängig von den an dieser Stelle des Programm-Menüs von der Maske bzw. dem Teilprogramm-Bild angebotenen EIN- und AUS-Schalttagen erwähnt.

Die Spalte der Blockbilder für diese Fälle zeigt, daß diese Möglichkeit durch eine stufenweise Quittierung, sei es durch unmittelbar zusammen mit den Wochentagen für Einschaltzeit eingestellte, an die Anzeige der im dortigen Anschnitt automatisch eingestellten Wochentage für Ausschaltzeiten durch Betätigung der Quittierungstaste bewirkte Bestätigung derselben oder durch Zwischenbetätigung der Stelltaste, d.h. der unabhängig programmierten Auswahl der Wochentage und daran anschließende Quittierung eröffnet wird. Die Spalte der Blockbilder mit festgewählten Wochentagen (in einem ROM-Speicher) zeigt, daß die Stufen der Teilprogramm-Anwicklung durchgehend in einem Zuge, aus abwechselnden Folgen von Stell- und Quittierungstasten-Betätigung zusammengesetzt, abgearbeitet werden können.

Diese Programmierung in Stufen erlaubt überdies einfache Korrekturen - beliebig wiederholbar im Falle irrtümlicher Bedienung - wenige Schritte, um zu der Korrekturstelle im Programm zu gelangen. In gleicher Weise sind lediglich kurze Sprünge erforderlich, um von einem Funktionsblock des Teilprogramms zum anderen oder von einem Teilprogramm zum anderen zu gelangen; auch ohne das Erfordernis der Korrekturen lassen sich auf diese Weise lediglich mittels der Funktionswahltaste Programmsprünge herbeiführen.

In Fig. 1C ist aus Gründen der Übersichtlichkeit und der Vollständigkeit die Handschalter-Einstellung - einmal schaltbar, permanent umschaltbar und mittels Handschalter für eine zeitlich beschränkte Dauer schaltbar - dargestellt, wie sie vom Stand der Technik her bekannt ist.

Von der üblichen Zeitsteuerung weicht die vorliegende neue durch die Möglichkeit ab, daß durch Betätigung der "± 1h" Taste die Zeitsteuerung abweichend von der eingebauten Uhr um + 1h, -2h, +1h usw. versetzbar ist. Dies wird bewirkt durch einen Zwischen-Zeitspeicher, dessen Inhalt durch einen Schiebespeicher additiv geändert eingestellt wird. Im Gegensatz zu den üblichen Sommer-Winter-Umschaltungsanordnungen, die den Nachteil haben, daß die Bedienungsperson nicht weiß, ob sie die Zeit vor- oder nachstellen und deswegen im ungünstigsten Falle korrigieren oder sogar neu eingeben muß, gelingt im vorliegenden Falle die Umstellung auf das erste oder mindestens das zweite Mal.

Durch wiederholte Betätigung der Taste "± 1h" wird bei dem neuen Gerät entweder die Zeit um eine Stunde vor- oder um zwei Stunden zurück - und dann wieder um eine Stunde vorgestellt, so daß man leicht erkennen kann, ob die gewünschte Umstellung erfolgt ist oder ob man die Taste nochmal betätigen muß (Fig. 1C) vgl. Fig. 4.

Eine programm-technische Erweiterung stellt dagegen das Ferien- (Pseudo-Sonntage)-Programm dar; mit dem Wochentage, die innerhalb ununterbrochenen Folge eine Art Kurzferien bilden, und gleiche Programme erhalten sollen, z. B. das eines Sonntags, durch solche Tage, z. B. Sonntage, ersetzt werden sollen, Die diesbezüglich notwendigen Maßnahmen sind als hard-ware-Besonderheiten zu betrachten und sind im Zusammenhang mit Fig. 3 behandelt.

Im vorliegenden Falle bietet sich vom Anlaufdiagramm her die Möglichkeit, Unterprogramme konsequent wiederholt einzusetzen, welche ohne weiteres verständlich sowohl in soft-ware, als auch in hard-ware darzustellen sind. Bei dem Betriebssystem des neuen digitalen Geräts weisen diese Unterprogramme - als Bausteine der Teilprogramme des Menü-Programms -, also in Form einer Hierarchie, Baugruppen auf, die die Funktion des Stellens der Schaltzeiten, abgestuft in Zählern für die Stunden und die Minuten der EIN-Schaltzeit für einen Kanal der Ausgangs-Schaltereinrichtung der Anlage der ausgewählten Einschaltzeiten in einem adressierbaren Zwischenspeicher durch Betätigung eines Quittierungstasters über einen Quittierungsbaustein bewirken und schließlich die Funktion der Fortschaltung in ein Unterprogramm im wesentlichen gleicher Art oder - falls die vorgesehen Zahl von Baugruppen dieser Art abgearbeitet ist - in eine folgende Stufe des Menüs durch Betätigung der Funktionswahltaste umschalten.

Die Unterfunktions-Blöcke unterscheiden sich dadurch, daß sie entweder für die Wochentage einen festen Block (ROM-Speicher) enthalten, wobei die Fortschaltung von Baugruppe zu Baugruppe automatisch zur nächsten der Stellung und Anlage der EIN- und AUS-Schaltzeiten, desgleichen der Stellung und Anlage der Kanäle erfolgt, oder mittels einer Zwischenstufe jeweils frei wählbar sind. In diesem Falle erfolgt die Funktion des Stellens der Wochentage mit Hilfe ihrer fortlaufenden Adressierung in einem Schieberegister mittels der Stelltaste unter Anlage derjenigen Wochentage, die übernommen werden sollen durch Betätigung der Quittierungstaste in einen astabilen Baustein und von dort in einen adressierbaren Wochenspeicher.

Das Betriebssystem für das Anwender-Programm kann aus Baugruppen wahlweise zusammengefügt werden, die in der Grundstufe vorzugsweise zwei Zählereinheiten in einer Stufe, Quittierungs- und Fortschalt-Stufen in Erweiterungsstufen, Festspeicher-Einheiten für Wochentags-Blöcke und schließlich die Varianten der wählbaren Einstellung eines von mehreren Kanälen enthalten.

In Fig. 2 sind in einem Blockschaltbild zwischen der Leitung (101) für den Stelltaster (102) und der Leitung (103) für den Quittierungstaster (104) - Eingabegruppe A für Signale der Einschaltzeit - über das UND-Glied (105) für den Zähler (106) (Stunden) und das UND-Glied (107) für den Zähler (108) (Minuten) als Grundstufe eines Unterprogramm-Bausteins mit den jeweils an Ausgängen (115, 116) angeschlossenen UND-Gliedern (112, 114) erkennbar. Ein Ausgang (115) des Zählers (h) ist mit dem Eingang des UND-Glieds (112) für den Zwischenspeicher (117) einerseits und der Ausgang (116) des Zählers (m) mit dem Eingang des UND-Glieds (114) für den Zwischenspeicher (119) verbunden. In beiden Fällen werden mit dem Inhalt der Zähler (106, 108) infolge der kurzen oder längeren Betätigung des Stelltasters (102) der Eingang des UND-Glieds (112) und entsprechend der Eingang des UND-Glieds (114) und über die Eingänge (120, 121) die Zwischenspeicher (117, 119) beaufschlagt.

Durch das Ausgangssignal des Zwischenspeichers (117), das die Übernahme der Eingabe in den Zähler (106) bestätigt, wird über den Eingang (125) des UND-Glieds (107) der Zähler (108) für das Stellsignal am zweiten Eingang des UND-Glieds (107) freigegeben. Daran anschließend erfolgt die Speicherung der Minuten-Eingabe im Zähler (108) und somit wird über dessen Ausgang (116) und den Eingang des UND-Glieds (114) die Weitergabe des Signals an seinem Ausgang - der den Ausgang der Eingabegruppe "A" (127) für die Einschaltzeiten bildet - auf den Zwischenspeicher (119), dessen Ausgang (128) über die Leitung (129) den zweiten Eingang (130) des UND-Glieds (131) der Eingabegruppe "B" (132) mit dem Schieberegister (133) für die Stellung der Wochentage herbeigeführt.

Nach der erwähnten Freigabe der Wochentage-Eingabe und der Anzeige ihres Bildes kann durch Betätigung der Stelltaste (102) über den zweiten Eingang je Betätigung der Stelltaste über die Leitung (135) ein Stellsignal eingegeben werden, wobei durch den Stellimpuls der Inhalt des angezeigten Wochentags--Symbol jeweils um eine Stelle in dem Schieberegister (133) weitergeschoben wird, oder, wenn die Eingabe des angezeigten Symbols gespeichert bleiben soll, auf den Eingang (140) des UND-Glieds (138) der Quittierungsgruppe (139) und bei Betätigung der Quittierungstaste (104) ein Übernahmekommando über den zweiten Eingang und die Leitung (141) dem Zwischenspeicher (142) zugeführt wird. Der gleiche Vorgang läuft bei jeder nachfolgenden Betätigung der Stelltaste für die anderen Wochentage ab und die Anzeige wird von Tag zu Tag verschoben aktualisiert oder die Übernahme wird jeweils durch das Signal der Quittierungstaste in den Zwichenspeicher (142) übergeben. In gleicher Weise werden alle Signale der ausgewählten Wochentage in das Wochentageregister (143) unter Adressierung durch die Eingangssignale auf der Leitung (135) über die Leitung (144) mittels des Adress-Registers (145) abespeichert.

Übereinstimmend mit der Eingabe der Signale für die EIN-Schaltzeiten erfolgt die Eingabe der Signale für die AUS-Schaltzeiten über die Eingabegruppe "C" (154) für die AUS-Schaltzeiten, die gleich wie die Eingabegruppe "A" mit Bausteinen bestückt sind. Bei der Eingabe der Wochentags-Daten, wofür zunächst die in das Wochentage-Register (143) über das gleiche Adress-Register (145) aus den Signalen im Eingang des Schieberegisters (133) über die Leitung (149) zu dem ersten Eingang des NAND-Glieds (151) der Quittierungs-Gruppe (152) die Adressen abgeleitet und in das Wochentage-Register (147) eingespeichert wird, falls die Quittierungs-Taste (104) betätigt wird und dann an diesen Adressen - übereinstimmend mit den Wochentagen für die EIN-Schaltdatendie Wochentage für die AUS-Schaltzeiten in das Wochentage-Register (147) gespeichert werden.

Hierbei ist noch die Variante zu erläutern, bei der die identisch gespeicherte Wochentage-Eingabe in das Wochentage-Register (147) bei Nicht-Betätigung der Quittierungs-Taste (104) das Signal am Ausgang der Eingabegruppe "C" (154), die gleichartig ist zu der Eingabegruppe "A" (127), aber für die AUS-Schaltzeiten bestimmt ist, über den ersten Eingang (156) des UND-Glieds (157) der Eingabegruppe "D" (146) durch die Betätigung der Stelltaste (102) über die Leitung (158) durch ein Schieberegister (159) ausgebildeten Zähler in gleicher Weise bei den Wochentagen aktiviert wird, die in das Programm übernommen werden sollen, Ausgangssignale für die ausgewählten Wochentage über die Quittierungs-Gruppe (161) und die Leitung (162), die NAND-Glieder (164, 151) dem Wochentage-Register (147) zugeleitet werden. In diesem Falle sind also auch AUS-Schalt-Wochentage frei programmierbar.

Für beide Varianten muß eine Auswahl getroffen werden, indem vorrangig das Signal am Ausgang der Quittierungs-Gruppe (139) die freie Programmierung der Wochentage nicht mehr Quittierungstaste (104) der Quittierungs-Gruppe bereits betätigt ist, wodurch das Ausgangssignal des Zwischenspeichers (166) das NAND-Glied (164) und das UND-Glied (167) im Eingang des Wochentage-Registers (147) sperrt. Andererseits gibt das Quittierungssignal negiert die Leitung (162) des Ausgangssignals des Zwischenspeichers (166) zum Adreß-Register (163) der frei-programmierten Wochentage frei.

Die Wochentage-Register (143) und (147) mit den zugehörigen Adreß-Registern (145, 163) sind zusammen mit den EIN-Schaltzeit-Registern (168) und dem AUS-Schaltzeit-Register (169) zu dem Programmierungs-Speicher (170) funktionsmäßig zusammengefaßt. Das EIN-Schaltzeit-Register (168) wird von dem Ausgang des Zählers (115) in seinem ersten Stellengruppenpaar (h) (172) und aus dem Zählerausgang (116) das zweite Stellengruppenpaar (m) (174) geladen. In gleicher Weise erfolgt die Ladung des AUS-Schaltzeit-Registers vom Ausgang (176) des Zählers (177) der AUS-Schaltzeit-Eingabegruppe (154) für die Stunden (h) und vom Ausgang (179) des Zählers (180) der Minuten (m).

Das Ausführungsbeispiel für das Funktions-Teilprogramm "freie Programmierung" der Tageszeiten und Wochentage wird abgearbeitet durch eine erste Betätigung der Funktionswahltaste, die symbolisch in Verbindung mit einem UND-Glied angedeutet ist, und für den ersten Anschnitt der EIN-Schaltzeiten, fortgesetzt durch eine zweite Betätigung, die durch ein weiteres UND-Glied angedeutet ist, und abgeschlossen durch eine dritte Betätigung des Funktionswahltasters, die in Verbindung mit Fig. 3 erläutert wird. Der Zusammenhang des Funktionswahltasters (183) mit dem vorbeschriebenen Blockschaltbild ist durch die Leitung (184) dargestellt.

In Fig. 3 ist - als Auszug aus dem vollständigen Programm-Menü der Fig. 1A - ein Blockschaltbild der Variante einer Programmierung der EIN- und AUS-Schaltzeiten für wählbare Schaltkanäle bei festem Block von z. B. sieben Wochentagen in der Art der Darstellung der Fig. 2 wiedergegeben. Wie dort sind symbolisch die Leitungen (101, 103, 184) zu der Stelltaste (102), Quittierungstaste (104) und dem Funktionswahl-Taster (183) eingetragen. Durch letztere wird, wie im Zusammenhang mit Fig. 1A erläutert ist, ein Funktions-Teilprogramm oder ein Anschnitt davon ausgewählt, je nachdem, ob das Funktions-Teilprogramm in einem Zuge abgearbeitet werden kann oder in mehreren Anschnitten, nach deren Anarbeitung jeweils der Funktionswahl-Taster erneut betätigt werden muß, wonach dann immer der Stelltaster betätigt werden kann, um das gewählte Teilprogramm anzusprechen.

Die fest in einem ROM-Speicher (201) abgelegten Wochentags-Daten sind zusammen mit den frei eingespeicherten EIN- und AUS-Schaltzeiten und den Kanalwahl-Daten in dem Programmierungsspeicher (170) abgelegt und werden von dort aus in logischen Vergleicher-Einheiten (202) verknüft, um für die Entnahme der ALE-Verknüpfungs-Ergebnisse den diesen zugeordneten Registern für die Schaltvorrichtungen im Ausgang zusammen mit dem betreffenden Signal die Ergebnissignale für die Schaltung auf den EIN- bzw. AUS-Betriebszustand zu schalten.

Die Teilprogramme der Menüs werden, wie bereits beschreiben, in Hierarchie nach Funktionsblöcken aufgeteilt, stufenweise abgearbeitet, wobei die Eingabegruppen aus gleichen Unterbaugruppen zusammengewtellt sind, die wegen der Gleichheit der enthaltenen logischen Bausteine, Zähler und Zwischenspeicher lediglich vergleichsweise übersichtlicher Programmelemente bedürfen.

Fig. 3 zeigt, daß dieser Programmablauf eine konsequente automatische Bedienungsführung ermöglicht, indem jede Stelltasten-Betätigung der im folgenden geforderten Stelltasten-Eingabe oder Quittierung anzeigt und umgekehrt jede Quittierung die geforderte nachfolgende Eingabe anzeigt. Die Schaltungs-Logik jedes Teilprogramms ist wie diejenige der Fig. 3 mindestens aus vier Eingabegruppen zusammengesetzt, darunter je einem Stunden-, (203) und je einem Minutenzähler (204) und zwar getrennt sowohl für EIN-als auch AUS-Schaltzeiten und ebenfalls vier Quittierungs-Gruppen zur Einspeicherung in das zugeordnete EIN-Schalt-Register (168) oder AUS-Schalt-Register (169) zusammengesetzt, von denen jeweils eine Quittierungsgruppe (206, 207) für die Stunden-Eingaben (h), welche das Fortschalten von den Quittierungsgruppen (206, 207) in die Minutengruppen (204) und die andere die Fortschaltung (208, 209) von den EIN-Schaltzeiten zu den AUS-Schaltzeiten bzw. zu den Kanalwahl-Daten bewirkt. Entsprechend führen die Quittierungen der Kanalwahldaten zu einem anderen Teilprogramm durch Bestätigung mittels des Funktionswahl-Tasters (183). Umgekehrt führt die Einschaltung des Geräts dieses Teilprogramm ohne weitere Stelltaster-Eingabe - weil die Wochentage doch fest eingespeichert sind - automatisch zu der Hauptstufe der EIN- bzw. AUS-Schaltzeiten-Eingabe, beginnend mit der Anzeige der Schaltzeit-Stundeneingabe als erster durch Anzeige geforderter Eingabe.

Fig. 4 zeigt ein Ausführungsbeispiel für die Zeitsteuerung durch eine an sich bekannte elektronische Uhr-Baugruppe (241) mit den als Zähler ausgebildeten Zeitzähl-Stufen, nämlich Wochentagstufen (242),"d", Stundenstufen (243), "h" und Minutenstufen (244), "m", mit dem Taktgenerator (246), bestehend aus einem Oszillator (247) und verschiedenen Teilerstufen, u.a. für 1ms-, 1/2s-, 1/8s- und 1s-Taktsignal-Ausgänge (T1, T2), sowie die Signale für die laufende 1s-Fort-Schaltung der elektronischen Uhr-Baugruppe (241). Die Zeitabschnitts-Stufen (242, 243, 244) sind auch aus dem Arbeitsspeicher RAM in an sich branchenüblicher Weise darstellbar.

Von den Taktgeneratoren (246) werden über die UND-Glieder (266, 267) zwei verschiedene Taktsignale wechselweise durch Steuerung der zweiten Eingänge aus einem zeitverzögert gesteuerten monostabilen FLOP-Glied an die Taktsignal-Ausgänge (T₁, T₂) nach einer Zeitspanne vertauscht freigegeben. Mit dieser Schaltungsanordnung erfolgt die zeitverzögerte Umschaltung der Taktsignal-Taster-Signaleingabe bei den Stelltastern von Einzelimpulsen zu einer schnelleren Folge von Taktimpuls-Serien.

In Fig. 5 ist durch die in einer ersten Gruppe (a), (b), eine zweite Gruppe - (c₁) - (c₃), (d) - und eine dritte Gruppe (e₁), (e₂), (e₃) aufgeteilte Reihe von Display-Bildern, die aus zeichnerischen Gründen gekürzt ist, wie schon in Fig. 1a zum Ausdruck gebracht, daß diese Display-Bilder durch Betätigung des Funktionstasters (183) (Fig. 2 und 3) nacheinander sichtbar gemacht werden, dabei aber tatsächlich die Registergruppen (80a, 80b, 80c, 80d usw.) mit den zugehörigen Progrtammierspeichern (170a, 170b... usw.) jeweils auf die BUS-Leitung zum Zwischenspeicher (83) in Ausführung der Funktionssignale (84) der Befehle der Microcomputer-Gruppe (85) mit Programmspeicher (69) mit zugehörigem Decoder, Sprungadreßspeicher usw., Zeitsignalgruppe (86), Datenspeicher (87) (Arbeits- und ggf. Extern-) und Aaithmetisch-logischer Verknüpfungs-Baueinheit (88a, 88c), - je nach Anzahl der Schaltkanäle - geschaltet und dort verarbeitet werden.

In Fig. 1A ist auch der Sonderfall enthalten, bei dem durch Installation der Teilprogramme (c₂) und (c₃) für eine kompliziertere Programmierung aus

| zwei Fällen, nämlich | für die Schaltzeiten | | |
|---|---|---|---|
| | EIN | AUS | Uhr |
| fünf Wochentage Festwertspeicher | 03.oo | 12.oo | Uhr (Mo-Fr) |
| frei programmierbarer Wochentage-Speicher | 12.oo | 16.oo | Uhr (Mo-Do) |
| - modular aus Teilprogrammen zusammengesetzt - | | | |

also für verlängertes Wochenende realisiert ist.

Dieses Beispiel ist stellvertretend nachweiskräftig für die vielfache Verwendbarkeit der beschriebenen Speicher-Organisation, bei der das Gesamtprogramm mit Hilfe der Schleife aus Teilprogrammen verschiedener Daten, wenn auch aus festgelegten Formaten, also aus Programm-Modulen mit parallel überlappender Funktion in einfacher Weise zusammensetzbar ist. Die Modularität erstreckt sich auf weitgehend beliebige, d.h. sämtliche Daten für Tages-EIN-und AUS-Schaltdaten, die Wochen freibleibend für EIN- und AUS-Schaltung, sowie Kanäle; es ist lediglich erforderlich, das Gesamtprogramm entsprechend in Programm-Anschnitte aufzuteilen.

Die Display-Bilder (ei) bis (e₃) sind - so lange der Speicher nicht voll ist, was angezeigt werden kann - immer zunächst zusätzlich abrufbar und zeigen der Bedienungsperson, ob oder daß noch Kapazität für weitere Teilprogramme disponierbar ist. Dabei sind jeweils die Bedingungen und die Formatierung der Funktionsblöcke oder Datensätze - in diesem Beispiel: fünf Wochentage, sieben Wochentage fest und frei verfügbare Wochentage - zu berücksichtigen, in diesem Rahmen - auch dem Rahmen der hard-ware-Kapazität - ist die Programmeirung völlig frei disponierbar.

Jede Eingangsgruppe enthält - wie bereits anhand von Fig. 2 erläutert ist - je einen Stundenzähler und einen Minutenzähler für die EIN-Schaltzeit-Gruppe und die AUS-Schaltzeit-Gruppe. Jeder Eingabe-Zweig hat seine eigene Quittierungsgruppe (119, 117, 142) für die Stunden-Stelle-EIN, die Minutenstelle-EIN und die Wochentage EIN. Bei den Programmen mit festen Wochentagen fehlt naturgemäß deren Quittierung, da sie nicht eingegeben worden sind. Dagegen weist die Kanalwähler-Gruppe entsprechende Quittierungs-Gruppen auf. Gleich systematisch wie die bisher beschriebenen Baugruppen sind auch die Teilspeicher des Zwischen-Registers aus übereinstimmenden Speicher-Elementen aufgebaut, vgl. Fig. 2, z. B. einem EIN-Schaltzeit-REgister (168), einem AUS-Schaltzeit-Register (169), einem Wochentage-EIN- (143), einem Wochentage-AUS-Register (147), einem Wochentage-EIN-Adreß-Register (145), einem Wochentage-AUS-Adreß-Register, und einem Kanalwahl-Register.

Jede Quittierung führt die Anzeige des Inhalts der nächstfolgenden Eingabestelle auf der Anzeigeeinrichtung herbei, was über die betreffende Leitung von der betreffenden Quittierungsgruppe bewirkt wird, so daß dann die Bedienung der Eingaben geführt wird. Diese Führung der Bedienungsperson erfolgt sowohl
durch Blinken des Doppelpunkts nach der Funktionswahl
als auch jeweils nach Quittierung jeder abgeschlossenen Eingabe der EIN-Schaltzeit,
zuerst der Stunden, dann der Minuten,
dann durch Blinken der Symbole für die Wochentage,
ferner nach Anschluß der Quittierung der Wahl der Wochentage usw., deren Symbole stehen bleiben.
Ein Betätigen der Stelltasten ohne vorherige Quittierung nach der Eingabe der Wochentage bewirkt Blinken der AUS-Schaltzeit-Anzeige,
Eingeben und Quittierung der Stunden und Minuten - einzeln für sich - bewirkt Blinken der Kanalanzeige,
deren Quittierung oder Stellen bewirken Stehenbleiben der quittierten Kanalanzeige bzw. deren Austausch.

Bei der Anarbeitung des Programms oder der Teilprogramme werden - wie auch sonst bei Computern die Operationsteile der Befehlsworte des Programmspeichers entsprechend den Schritten des Programm-Betriebssystems - in genauer Realisierung der in der vorstehenden Aufzählung von Verknüpfungs- und logischen Eingabe- und Übertragungs-Funktionen als eine von "soft-ware-Befehlen" ebenfalls wieder mit Hilfe von Funktionen von ausgelesenen Speicher-Inhalten, deren Interpretation und deren Verknüpfung derselben in einer arithmetisch-logischen Einheit umgesetzt. Einige Programmroutinen gehen über die übliche Anarbeitung eines Programms hinaus, da die meisten Funktionen durch die Führung der Bedienungsperson rein aus der Betätigung der Bedienelemente herbeigeführt werden.

Das Löschen wird erreicht, indem die Betätigung der betrefenden Funktionswahl-Taste so lange erfolgt, bis das betreffende Schaltzeitbild auf der Anzeigeeinrichtung erscheint; durch Betätigung der Taste "C" wird dann das gespeicherte Programm gelöscht. Für eine gewünschte Änderung eines gespeicherten Programms ist es wiederum erforderlich, das betreffende Detail mit der Quittierungstaste anzuwählen und schließlich das Detail durch Betätigung der Stelltaste bis zur gewünschten Eingabe zu verändern. Danach ist mit der Funktionstaste das Teilprogramm "Uhrzeit stellen" anzuwählen, womit dann die eingegebenen Programme eingespeichert sind.

Für das "Kurzferien-Programm" ist in der Zeitsteuerungsgruppe (Fig. 6) eine Zusatzschaltung eingerichtet, mit der das für einen ausgewählten Tag, insbesondere den Sonntag, vorgezogene und eingegebene Tageszeit-Schaltprogramm auch für andere Tage im zeitlichen Zusammenhang damit abgearbeitet werden kann, also damit z. B. für den Donnerstag, den Freitag, den Samstag und den Sonntag in gleicher Weise abgearbeitet wird. Dies ist besonders vorteilhaft für die zwei Wochen-(Werk-) Tage zwischen einem Donnerstag - Feiertag - und dem Sonntag. Die diesbezügliche Zusatzschaltung - Fig. 6 - besteht in einem Vorwahlzähler, der mittels des Handschalter-Tasters - n-malig betätigt - für n Tage vor dem Sonntag dieses Programm ablaufen läßt. Der Vorwahlzähler wird nach jedem Tag des Programm-Speichers durch das Wochentag-Signal der Uhr zurückgeschaltet, bis zum Ende der Rückstellung auf null - bei der Anzeige "FO" auf der Anzeigeeinrichtung - z. B. in der Zeile für die AUS-Schaltzeiten - der Anlauf des Schaltprogramms wieder normal ist. Die Baugruppen-Referenzzeichen entsprechen denen in Fig. 5. Die Blattanschlüsse der Leitungsstränge sind in spitze Klammern gesetzt.

Zusammenfassend ist hervorzuheben, daß sowohl die Schaltungsanordnung des neuen Zeitprogramm-Schaltgeräts extrem und bis ins Detail modular aufgebaut ist und folglich auch die Programmteile entsprechend aus identisch gleichen Stufen und Komponenten ausgebildet sind. Letzteren Endes kommt dies auch dadurch zum Ausdruck, daß eine einzige Stelltaste (102), eine einzige Quittierungstaste (104) und eine einzige Funktionswahltaste (183) zwecks Bedienung für die Auswahl aller Teilprogramme ausreichen, um jede der Funktionsgruppen nahezu zeitlich wahlweise, nämlich die Eingabegruppen, die Quittierungsgruppen, der EIN- und AUS-Zeitschaltblock, die Wochentag-Auswahl zu aktivieren, wobei die erwähnten drei einzigen Anschlußleitungen (101, 103, 184) ausreichen.

Die selektive Ansprache eines digitalen elektronischen Schalt- und/oder Regel-Gerätes von mehreren kombinierten Schleifen-Programmen mit Hilfe der vorbeschriebenen stufenweisen und abschnittweisen, parallel zusammenwirkenden Programmierung läßt sich - wie man ohne weiteres erkennt - durch Vervielfachung der Speicher-Organisation von Fig. 5 in Verbindung mit Fig. 1A verwirklichen, wenn man die Leitung zu dem Funktionswahl-Taster den Eingangsgruppen der Schleife aus einer Folge von Teilprogramm-Speichern über einen Adreßverteiler mit einem Zähler, Adreßzähler und einem Rückadreßspeicher und -zähler führt, wie es in Fig. 6 in stark schematischer und vereinfachter Form dargestellt ist. Die Bezugsziffern und die Bezeichnungen lassen sich unter Zuhilfenahme der vorstehenden Beschreibung anhand insbesondere der Fig. 1A und 5 ermitteln; die Ausgangskreise des elektronischen digitalen Geräts sind von dieser Ergänzung nicht betroffen.

## Patentansprüche

1. Elektronische digitale Schalt- und/oder Regelvorrichtung, insbesondere Schaltuhr, mit einer Anzeige-Einrichtung und mit einer Bedienvorrichtung für eine Einstellung der aktuellen Uhr-Zeit einer einstellbaren Uhr für eine Sommer-/Winter-Zeitumstellung, für eine Einstellung eines Ferien-Programms und für einen handeingestellten Betrieb, mit einem ersten Bedienelement (183) für eine Programmierung und Anrufung von gespeicherten Teilprogrammen aus Speicherzellen eines Programmierspeichers (170) und mit einem zweiten Bedienelement (162) für eine wahlweise Eingabe und Anrufung der laufenden Zeit aus der Uhr sowie eine Eingabe von in Zählern (106, 108, 177, 180, 133, 159) zu speichernder Schaltzeiten und eine Anrufung darin gespeicherter Schaltzeiten, wobei durch kombinierte Betätigungen des ersten und zweiten Bedienelements (183, 102) diese ihnen zugeordneten Funktionen steuerbar oder beeinflußbar sind, und mit einer Vergleicher-Einheit zum Vergleichen von ausgangseitig des Speichers jeweils adressiert erscheinenden programmierten EIN- und AUS-Schaltzeiten in Stunden (h) und Minuten (m) einerseits und andererseits den aktuellen Uhr-Tageszeiten (h, m) und Wochentagsdaten (d) von der Uhr, wobei die gespeicherten Teilprogramme als Datensätze in Zwischenspeichern (117, 119, 142, 152, 166) so formatiert sind, daß sie mit Hilfe mehrfacher Betätigungen der besagten Bedienelemente (182, 102) schrittweise einzeln aus einer organisierten Folge von Daten von seriell in adressierbar belegten oder belegbaren Registern gespeicherten Funktionsblöcken mit dem ersten Bedienelement (183) abrufbar sind, wobei mit einem Rücksprung von einer letzten Stelle der jeweils abzurufenden Folge oder mehrerer solcher gleichartigen Folgen schleifenartig zu einer ersten Stelle der Folge gesteuert zurückgekehrt wird und wobei jeweils eine Teil-Serien-Eingabe mit einem dritten Bedienelement (104) in ein formatiertes Register (168, 169, 163, 143, 145, 147) des Programmierspeichers (170) abgespeichert und abgeschlossen wird, während dessen die Anzeige einer nächstfolgenden Programmstufe in der Anzeigeeinrichtung erfolgt oder wobei die gespeicherten Daten der Folgen jeweils mit Hilfe von in einem Befehlsspeicher (69) enthaltenen Routinen mit periodischen Funktionsschleifen entsprechend dem betreffenden Teilprogramm mit einer überlappenden Funktion ausgelesen werden,
dadurch gekennzeichnet, daß die genannten Register (143, 145, 147, 163, 168, 169), die genannten Zähler (106, 108, 177, 180, 133, 159) und die genannten Zwischenspeicher (117, 119, 142, 152, 166), jeweils gemäß einer hierarchischen Ordnung dieser Register, Zähler und Zwischenspeicher durch eine Formatierung der adressierbaren Speicherzellen in vorbestimmbarer Reihenfolge bei, gegebenenfalls wiederholter, Betätigung eines zweiten der Bedienelemente für eine Serie von eingestellten Werten bearbeitbar sind, so
- daß der jeweilige Programmzweig mit der zweiten Bedieneinheit (102) für den Zähler (159) für den Wochentag der AUS-Schalter über einen Vergleicher für seinen Inhalt und den EIN-Schalt-Wochentag nur bei dem Vergleichsergebnis, daß die AUS-Schaltzeit größer als die EIN-Schaltzeit ist, übereinstimmend mit den Daten des EIN-Schalt-Wochentags automatisch übernommen wird, und bei dem Vergleichsergebnis, daß die AUS-Schaltzeit kleiner als die EIN-Schaltzeit ist, die AUS-Schaltzeit auf den folgenden Wochentag umgestellt wird,
und/oder
- daß der Speicher für die Stunden mit einem Umschalter zwischen zwei benachbarten, um eine Stunde verschiedenen Stelle oder gegebenenfalls um ein Vielfacher davon versetzten Speicherstellen verbunden ist, der mit Hilfe der Sommer/Winter-Schaltung, insbesondere einer "±1h"-Taste über einen Schalter zwischen den Stufen +1h, -2h, +1h und gegebenenfalls zurück +1h usw. um die vorgegebene Zeitspanne versetzbar ist,
und/oder
- daß in eine vorgewählte Folge von Tagen einer vorgewählten Folge von Wochen statt der Schaltzeiten dieser programmierten Tage diejenigen programmierten Schaltzeitdaten anderer Tage, insbesondere des Sonntags, durch einen Vorwahlzähler gemäß der Auswertung einer Vergleichereinheit austauschbar einfügbar sind und hierbei ein Zähler je Wochentag fortgeschaltet wird, bis ein jeweils vorgewählter Anfangszählerstand abgearbeitet ist, wonach der normale Programmablauf fortgesetzt wird.

2. Elektronische digitale Schalt- und/oder Regelvorrichtung nach Anspruch 1, dadurch gekennzeichnet, daß die Speicheranordnung der Kaskadengruppe von vier seriell zusammenwirkenden Eingabe-Gruppen, der Eingabegruppe "A" (127) und der Eingabegruppe "C" (154), für die Eingabe der EIN- bzw. der AUS-Schaltzeiten in Stunden und Minuten, der Eingabegruppe "B" (132) und der Eingabegruppe "D" (146) für die Eingabe der Wochentage-EIN-Schaltdaten bzw. Wochentage-AUS-Schaltdaten zusammengesetzt ist, wobei die
Eingabegruppe "A"
eingangsseitig einen ersten Zähler (106) für Stunden der EIN-Schaltzeit und ein UND-Glied (105) in seinem Eingang und eine erste Quittierungsgruppe für die Speicherung durch eine Betätigung des dritten der Bedienungselemente, einer Quittierungstaste (104), in einem ersten Zwischenspeicher (117) mit einem zweiten UND-Glied (112) zwischen seinem Eingang (120) und dem Ausgang (115) des ersten Zählers (106) und eine in der der Eingabegruppe "A" folgenden Stufe einen zweiten Zähler (108) für Minuten der EIN-Schaltzeit mit einem dritten UND-Glied (107) in seinem Eingang und in einer zweiten Quittierungsgruppe einem zweiten Zwischenspeicher (119) für eine Speicherung durch eine Betätigung der Quittierungstaste (104) mit einem vierten UND-Glied (114) zwischen seinem Eingang und dem Ausgang (116) des zweiten Zählers (108) enthält und eingangsseitig über den einen Eingang des ersten UND-Glieds (105) mit dem Signal des zweiten der Bedienelemente, einer Stelltaste (102), beaufschlagt ist und am Ausgang (128) des zweiten Zwischenspeichers (119) mit dem Eingang der Eingabegruppe "B" (132) für Wochentag mit dem Signal der Stelltaste (102) sowie mit dem EIN-Schalt-Register (168) in dem Programmierspeicher (170) beaufschlagt wird, und daß die
Eingabegruppe "B" (132)
als einen der Zähler ein Schieberegister (133) für die Auswahl der Wochentage durch eine gewisse Zahl von Betätigungen der Stelltaste (102) vor einem fünften UND-Glied (131) enthält und durch eine Quittierung mittels eines dritten Zwischenspeichers (142) der jeweilige Schieberegisterinhalt in ein zugeordnetes Wochentage-Register (143) für die Weiterleitung zu einem EIN-Schalt-Wochentage-Register (145) in den Programmierspeicher (170) übergeben wird, und daß durch das Ausgangssignal des Zwischenspeichers (142) die
Eingabegruppe "C" (154)
für die Speicherung der AUS-Schaltzeiten und die
Eingabegruppe "D" (146)
für die Speicherung der Wochentagsdaten bei freier Programmierung durch jeweilige Betätigung der Stelltaste (102), durch entsprechende Weiterleitung der Ausgänge eines AUS-Schaltzeit-Register (169) und eines AUS-Wochentage-Register (163) in den Programmier-Speicher (170) verbunden sind, wobei der zweite Eingang des ersten UND-Gliedes (105) für die Stelltaste (102) mit einer ersten gemeinsamen BUS-Leitung (101) verbunden ist und der zweite Eingang des zweiten UND-Gliedes (113) für die Quittierungstaste (104) mit einer zweiten gemeisnamen BUS-Leitung (103) verbunden ist.

3. Elektronische digitale Schalt- und/oder Regelvorrichtung nach einem der Ansprüche 1 oder 2, dadurch gekennzeichnet, daß für die Wochentage der EIN- und AUS-Schaltzeiten Festwertspeicher (201) und in den Untergruppen für die Bestätigung der eingestellten Stunden und Minuten sowohl für die EIN-Schaltzeiten als auch für die AUS-Schaltzeiten adressierbare und ladbare Speicher (145, 147) eingesetzt sind.

4. Elektronische digitale Schalt- und/oder Regelvorrichtung nach einem der Ansprüche 1 bis 3, dadurch gekennzeichnet, daß der Zähler (159) für den Wochentag der AUS-Schaltzeit zunächst zusammen mit demjenigen für die EIN-Schaltzeit zwangsweise einstellbar ist und je nach Betätigung des dritten Bedienelements (104) diese Zählerinhalte in den Speicher übernommen werden oder durch Betätigung des zweiten und dritten Bedienelements (102, 104) der Inhalt des Zählers (159) für den Wochentag der AUS-Schaltzeit beliebig geändert werden kann oder neu einstellbar und danach bestätigbar ist.

5. Elektronische digitale Schalt- und/oder Regelvorrichtung nach einem der Ansprüche 1 bis 4, dadurch gekennzeichnet, daß mindestens je eine Maske von für Zeitmuster (00.00) und/oder Wochentage-Muster (- - - ..) zugeordnet formatiert zur Speicherung der vorbereitenen Teil-Programmen der Art mit a) fest disponierten fünf und/oder sieben Wochentagen und b) frei programmierbaren Wochentagen zur wahlweisen Kombination mit mindestens einem Teilprogramm in einer geschlossenen Schleife zur zwangsweise wiederholten Rückkehr nach der Abarbeitung aller bisher nacheinander gespeicherten Teilprogramme an deren Anfang vorgesehen ist.

6. Elektronische digitale Schalt- und/oder Regelvorrichtung nach einem der Ansprüche 1 bis 5, dadurch gekennzeichnet, daß die als Schleife organisierte Folge mit innerhalb dieser Folge von in Registern gespeicherten Serien wahlweise gesammelter Funktionsblöcke in mehrfacher Zahl und durch Adressierung in gezielter Ordnung eingesetzt ist, wobei die innere Organisation der Schleifen mit unterschiedlichem Aufbau frei eingebbar oder eingegeben sind.

7. Elektronische digitale Schalt- und/oder Regelvorrichtung nach einem der Ansprüche 1 bis 6, dadurch gekennzeichnet, daß die Funktionen der Verknüpfungsbausteine, wie GATE-Glieder, FLIP-FLOP-Baueinheiten, Speicher, Zähler, Schieberegister und Vergleicher mit einer arithmetischen Einheit gemäß einer in einem Programmspeicher enthaltenen Folge von Befehlen eines Betriebssystems ausgeübt werden und/oder diese Verknüpfungsbaugruppen mindestens teilweise als Bestandteile des zu dem Betriebssystem gehörenden Speichers benützbar und im übrigen durch hard-ware-Schaltungsanordnungen realisiert sind.

## Claims

1. Electronic digital switching and/or control device, more particularly a time switch, having a display facility and having an operator's facility for setting the current time of day on an adjustable clock for changeovers between summer and winter time, for setting a holiday programme and for manually adjusted operation, and having a first actuating element (183) for programming and recalling stored sub-programmes from storage locations of a programming memory (170) and having a second actuating element (162) for optional input and recall of the running time from the clock and also for the input of switching times to be stored in counters (106, 108, 177, 180, 133, 159) and the recall of switching times stored therein, where by combined operations of the first and second actuating elements (183, 102) these functions associated therewith can be controlled or influenced, and having a comparator unit for comparing, on the one hand, programmed ON and OFF switching times in hours (h) and minutes (m) which appear, in each case addressed, on the output side of the memory, and, on the other hand, the current times-of-day (h, m) and days-of-week data (d) from the clock, the stored sub-programmes being formatted in temporary memories (117, 119, 142, 152, 166) as data records in such a way that with the aid of multiple operations of the aforesaid actuating elements (182, 102) they can be recalled, using the first actuating element (183), in steps individually from an organised sequence of data from function blocks stored serially in addressably assigned or assignable registers, and by returning from a final location of the particular sequence to be recalled, or of a plurality of identical such sequences, one is returned in controlled manner loop-fashion to a first location of the sequence, a sub-series input in each case, by means of a third actuating element (104), being stored in a formatted register (168, 169, 143, 145, 147) of the programming memory (170) and concluded, whilst a following programme level is displayed in the display facility or the stored data of the sequences being retrieved, with the aid of respective routines with periodic function loops held in an instruction memory (69) and corresponding to the sub-programme concerned with an overlapping function, characterised in that the aforesaid registers (143, 145, 147, 163, 168, 169), the aforesaid counters (106, 108, 177, 180, 133, 159) and the aforesaid temporary memories (117, 119, 142, 152, 166), in each case based on a hierarchical order of said registers, counters and temporary memories, can be processed by formatting the addressable storage locations in a predeterminable order, with operation of a second of the actuating elements, if necessary repeated, for a series of set values, with the result:
- that the respective programme branch with the second actuating element (102) for the counter (159) for the turn-off day-of-week is adopted automatically, in conformity with the data of the turn-on day-of-week via a comparator for its contents, and the turn-on day-of-week only if the result of the comparison is that the OFF switching period is greater than the ON switching period, and if the result of the comparison is that the OFF switching period is smaller than the ON switching period, the OFF switching period is altered to the following day of the week,
and/or
- that the memory for the hours is linked to a changeover switch between two neighbouring places differing by one hour or, if appropriate, between storage locations offset by a multiple thereof, said changeover switch being offsettable by the preprogrammed time interval using the summer/winter changeover, more particularly a "±1h" key via a switch between the levels +1h, -2h, +1h and if appropriate back +1h etc.,
and/or
- that into a preselected series of days of a preselected series of weeks instead of the switching times of these programmed days those programmed switching time data of other days, particularly the Sunday, can be interchangeably introduced by means of a selection counter according to the evaluation made by a comparator unit, and thus one counter advanced per day of the week until a respective preselected initial counter setting has been executed, after which the normal programme flow is resumed.

2. Electronic digital switching and/or control device according to claim 1, characterised in that the memory arrangement of the cascade group is composed of four serially cooperating input groups, of input group "A" (127) and of input group "C" (154), for inputting the turn-on and turn-off times in hours and minutes, of input group "B" (132) and of input group "D" (146) for inputting the days-of-week turn-on times and days-of-week turn-off times, input group "A" containing
on the input side a first counter (106) for hours of the turn-on times and an AND element (105) in its input and a first acknowledgement group for saving to memory by operating the third of the actuating elements, an acknowledgement key (104), in a first temporary memory (117) with a second AND element (112) between its input (120) and the output (115) of the first counter (106), and also containing in the level following input group "A" a second counter (108) for minutes of the turn-on time with a third AND element (107) in its input and in a second acknowledgement group a second temporary memory (119) for saving to memory by operating the acknowledgement key (104) with a fourth AND element (114) between its input and the output (116) of the second counter (108), and on the input side receiving the signal from the second of the actuating elements, a control key (102), via the one input of the first AND element (105), and at the output (128) of the second temporary memory (119) with the input of input group "B" (132) for day-of-week receiving the signal from the control key (102) and the turn-on register (168) in the programming memory (170), and that input group "B" (132)
contains as one of the counters a shift register (133) for selection of the days of the week by a given number of operations of the control key (102) ahead of a fifth AND element (131) and by way of an acknowledgement using a third temporary memory (142) the respective shift register content is transferred to an associated days-of-week register (143) for forwarding to a turn-on days-of-week register (145) into the programming memory (170), and that, by the output signal from the temporary memory (142), input group "C" (154)
for saving the turn-off times to memory and input group "D" (146)
for saving the days-of-week data to memory during free programming
are linked by respective operation of the control key (102), by corresponding forwarding of the outputs of a turn-off time register (169) and of a days-of-week OFF register (163) into the programming memory (170), the second input of the first AND element (105) for the control key (102) being linked to a first common BUS cable (101) and the second input of the second AND element (113) for the acknowledgement key (104) being linked to a second common BUS cable (103).

3. Electronic digital switching and/or control device according to either of claims 1 and 2, characterised in that read-only memories (ROMs) (201) are employed for the days-of-week turn-on and turn-off times and in the subgroups for confirmation of the hours and minutes set, both for the turn-on times and for the turn-off times addressable and loadable memories (145, 147) are employed.

4. Electronic digital switching and/or control device according to one of claims 1 to 3, characterised in that the counter (159) for the day-of-week turn-off time initially has mandatorily to be set together with that for the turn-on time and, depending on how the third actuating element (104) is operated, these counter contents are transferred into the memory or by operating the second and third actuating element (102, 104) the content of the counter (159) for the day-of-week of the turn-off time is adapted to be altered at will or reset and then confirmed.

5. Electronic digital switching and/or control device according to one of claims 1 to 4, characterised in that at least one respective mask is associatedly formatted for time patterns (00.00) and/or days-of-week patterns (- - - ..) provided to store the prepared sub-programmes of the type having a) a fixed configuration of five and/or seven days-of-week and b) freely programmable days-of-week to be combined as necessary with at least one sub-programme in a closed loop for mandatory repeated return to the start once all sub-programmes previously stored in succession have been processed.

6. Electronic digital switching and/or control device according to one of claims 1 to 5, characterised in that the sequence organised as a loop with within this sequence of series stored in registers function blocks collected as necessary is employed in multiples and by addressing in systematic order, the internal organisation of the loops being freely inputtable or inputted with varying construction.

7. Electronic digital switching and/or control device according to one of claims 1 to 6, characterised in that the functions of the logic modules, such as the GATE elements, FLIP-FLOP components, memories, counters, shift registers and comparators are exercised with an arithmetic unit in accordance with a series of operating system instructions contained in a programming memory and/or at least some of these logic modules can be used as components of the memory belonging to the operating system and the remainder are realised by hardware circuit arrangements.

## Revendications

1. Appareil électronique, numérique, de commutation et/ou de régulation, en particulier interrupteur horaire, équipé d'un dispositif d'affichage et d'un dispositif de commande pour le réglage de l'heure actuelle d'une horloge réglable en vue du changement de l'heure d'été/d'hiver, pour le réglage d'un programme de vacances et pour un service réglé à la main, avec un premier élément de commande (183) avec programmation et appel de programmes partiels à partir des cellules d'une mémoire de programmation (170), et avec un second élément de commande (102) pour une introduction sélectionnée et l'appel de l'heure courante d'une horloge, ainsi que pour l'introduction de temps de commutation à mémoriser dans des compteurs (106, 108, 177, 180, 133, 159) et un appel des temps de commutation y mémorisés, des actionnements combinés du premier et du second élément de commande (183, 102) permettant de commander et d'influencer les fonctions, qui leur sont attribuées, ainsi que d'une unité de comparaison pour établir des comparaisons entre des temps de commutation MARCHE/ARRET adressés, visualisés respectivement en heures (h) et en minutes (m), du côté sortie de la mémoire, d'une part, et des heures (h, m), et données de jours de la semaine (d) de l'horloge, d'autre part, les programmes partiels mémorisés étant formatés sous forme d'enregistrements de données dans des mémoires intermédiaires (117, 119, 142, 152, 166) de sorte à pouvoir être appelés, par actionnements multiples des éléments de commande mentionnés 182, 102), individuellement, pas à pas, à partir d'une séquence organisée de données de blocs de fonctions mémorisés en série dans des registres adressables occupés ou occupables, à l'aide du premier élément de commande (183), un retour ramenant, en forme de boucle, d'une dernière position de la séquence à appeler ou de plusieurs séquences de ce genre à une première position de la séquence et une introduction de séquence partielle étant mémorisée et arrêtée, à l'aide d'un troisième élément de commande (104), dans un registre formaté (168, 169, 163, 143, 145, 147) de la mémoire de programmation (170), tandis que l'affichage d'un niveau de programme suivant a lieu dans le dispositif d'affichage ou bien que les données mémorisées des séquences sont respectivement extraites, avec un chevauchement de fonctions, à l'aide de routines contenues dans une mémoire d'instruction (69), avec boucles de fonctions périodiques, selon le programme partiel concerné,
caractérisé par le fait
que
que les registres mentionnés (143, 145, 147, 163, 168, 169), les compteurs cités (106, 108, 177, 180, 133, 159) et les mémoires intermédiaires mentionnées (117, 119, 142, 152, 166) peuvent êtres traités, respectivement selon un ordre hiérarchique de ces registres, compteurs et mémoires, par un formatage des cellules de mémoires adressables en succession prédéfinissable, avec, le cas échéant, actionnement réitéré d'un second élément de commande, pour une séquence de valeurs réglées, de sorte
- que la branche de programme respective ne soit prise automatiquement en charge, en accord avec les données du jour de semaine de commutation MARCHE, à l'aide du second élément de commande (102) pour le compteur (159) pour le jour de semaine du commutateur ARRET, par l'intermédiaire d'un comparateur de son contenu et du jour de semaine de commutation MARCHE, que s'il résulte de la comparaison que le temps de commutation ARRET est supérieur au temps de commutationm MARCHE; si, par contre, la comparaison révèle que le temps de commutation ARRET est inférieur au temps de commutation MARCHE, le temps de commutation ARRET est transposé au jour de semaine suivant
et/ou
- que la mémoire des heures est reliée à un commutateur inverseur entre deux zones voisines, différant d'une heure, ou, le cas échéant, des zones de mémoire décalées de plusieurs heures, cette mémoire pouvant être décalée du laps de temps prédéfini, à l'aide d'une commutation été/hiver, tout particulièrement à l'aide d'une touche ±1h par l'intermédiaire d'un commutateur, entre deux niveaux, +1h, -2h, +1h et, le cas échéant, inversement: +1h etc.
et/ou
- que dans une séquence présélectionnée de jours d'une séquence présélectionnée de semaines, des temps de commutation peuvent être admis, interchangeablement, pour d'autres jours que ces jours programmés, tout particulièrement des dimanches, à l'aide d'un compteur présélecteur selon les évaluations d'une unité de comparaison, et que, ce faisant un compteur est commuté à progression automatique par jour de semaine jusqu'à ce qu'un état de compteur de début respectivement présélectionné soit traité, ce après quoi le déroulement du programme normal se poursuit.

2. Appareil électronique, numérique, de commutation et/ou de régulation selon revendication
caractérisé par le fait
que le circuit de mémoires du groupe d'introduction en cascade est composé de quatre groupes d'introduction, coopérant sériellement: le groupe d'introduction "A" (127) et le groupe d'introduction "C" (154) pour l'introduction des temps de commutation respectifs MARCHE et ARRET en heures et en minutes, les groupe d'introduction "B" (132) et le groupe d'introduction "D" (146) pour l'introduction des données de commutation jours de la semaine respectives MARCHE et ARRET,
le groupe d'introduction "A" comprenant, côté entrée: un premier compteur (106) pour les heures du temps de commutation MARCHE et un circuit ET (105) et un premier groupe d'acceptation pour la mémorisation dans une première mémoire intermédiaire (117), par un actionnement du troisième élément de commande, qui est une touche de d'acceptation (104), un second circuit ET (112) entre son entrée (120) et la sortie (115) du premier compteur (106) et, à un niveau suivant, un second compteur (108) pour les minutes du temps de commutation MARCHE, avec un troisième circuit ET (107), dans son entrée et, dans un second groupe d'acceptation, une deuxième mémoire intermédiaire (119) pour une mémorisation par actionnement de la touche d'acceptation (104), avec un quatrième circuit ET (114), entre son entrée et la sortie (116) du deuxième compteur (108) et est touché, côté entrée, par une entrée du premier circuit ET (105), par le signal du deuxième élément de commande, à savoir: une touche de réglage (102), et touché, à la sortie (128) de la seconde mémoire intermédiaire (119), avec l'entrée du groupe d'introduction "B" (132) pour le jour de la semaine, par le signal de la touche de réglage (102) ainsi que par le registre de commutation MARCHE (168), dans la mémoire de pragrammation (170),
et que le groupe d'introduction "B" (132) comprend,
en tant que l'un des compteurs, un registre à décalage (133) pour la sélection des jours de la semaine, par un certain nombre d'actionnements de la touche de réglage (102), en amont d'un cinquième circuit ET (131), et que, par acceptation à l'aide d'une troisième mémoire intermédiaire (142), le contenu respectif du registre à décalage est transféré dans un registre de jours de la semaine (143) pour être transmis à un registre de jours de la semaine pour commutation MARCHE (145) et déposé dans la mémoire de programmation (170),
et que, par le signal de sortie de la mémoire intermédiaire (142),
le groupe d'introduction "C" (154),
pour la mémorisation des temps de commutation ARRET,
et le groupe d'introduction "D" (146),
pour la mémorisation des données de jours de la semaine, avec programmation libre et par actionnement respectif de la touche de réglage (102),
sont reliés, dans la mémoire de programmation (170), par une transmission adéquate des sorties d'un registre de temps de commutation ARRET (169) et d'un registre adresse (163), la seconde entrée du premier circuit ET (105) pour la touche de réglage (102) étant reliée à une première ligne BUS (101) commune, et la deuxième entrée du deuxième circuit ET (113) pour la touche d'acceptation (104) étant reliée à une deuxième ligne BUS commune (103).

3. Appareil électronique, numérique, de commutation et/ou de régulation selon la revendication 1 ou 2,
caractérisé par le fait
que des mémoires mortes (201) et des mémoires (145, 147) adressables et chargeables dans les sous-groupes pour la confirmation des heures et des minutes réglées aussi bien pour les temps de commutation MARCHE que pour les temps de commutation ARRET sont mises en oeuvre pour les jours de la semaine des temps de commutation MARCHE et ARRET.

4. Appareil électronique, numérique, de commutation et/ou de régulation selon l'une des revendications 1 à 3,
caractérisé par le fait
que le compteur (159) pour les jours de la semaine des temps de commutation ARRET est soumis à un réglage forcé en commun avec le compteur du temps de commutation MARCHE, et que les contenus de ces compteurs sont transférés dans la mémoire par actionnement du troisième élément de commande (104) ou que, par actionnement du deuxième et du troisième élément de commande (102, 104), le contenu du compteur (159) pour les jours de la semaine du temps de commutation ARRET peut être modifié à volonté ou réglé de nouveau et confirmé ensuite.

5. Appareil électronique, numérique, de commutation et/ou de régulation selon les revendications 1 à 4,
caractérisé par le fait
qu un masque au moins pour une combinaison avec au moins un programme partiel est prévu dans une boucle fermée, ceci pour le renvoi forcé réitéré au début de celui-ci, respectivement après le traitement de tous les programmes partiels, mémorisés, successivement, jusqu'àlors, chacun des masques pour temps (00.00) et/ou jours de la semaine (- - - ..) étant formaté attribué, aux fins de mémorisation des programmes partiels préparés, de sorte à être combiné, au choix, avec
a) cinq et/ou sept jours de la semaine prépositionnés et
b) des jours de la semaine prorgammables à volonté.

6. Appareil électronique, numérique, de commutation et/ou de régulation selon l'une des revendications 1 à 5,
caractérisé par le fait
que la séquence, organisée en boucle, est mise en oeuvre, en nombre multiple et par adressage en ordre approprié, avec des séries de blocs de fonctions collectés au choix, lesquelles séries sont mémorisées dans des régistres, au sein de cette séquence, l'organisation interne des boucles étant introduisible ou introduite librement dans différentes structures.

7. Appareil électronique, numérique, de commutation et/ou de régulation selon l'une des revendications 1 à 6,
caractérisé par le fait
que les fonctions des modules d'enchaînements, tels qu'éléments logiques GATE, FLIP-FLOP, mémoires, compteurs, registres à décalage et comparateurs sont exécutées avec une unité arithmétique selon une séquence d'instructions d'un système d'exploitation, contenue dans une mémoire de programme et/ou que ces groupes d'enchaînements sont utilisables, au moins partiellement, en tant que composantes de la mémoire afférente au système d'exploitation, et réalisables à l'aide de circuits de commutation de la hardware.
